# EUROPÄISCHE PATENTSCHRIFT

(11) **EP 3 935 212 B1**
(45) Veröffentlichungstag und Bekanntmachung des Hinweises auf die Patenterteilung: **14.05.2025**
(21) Anmeldenummer: 19736674.3
(22) Anmeldetag: 03.07.2019
(51) Int. Cl.: D05C 9/08

(54) **VERFAHREN UND VORRICHTUNG ZUR SICHERSTELLUNG DER SCHLAUFENBILDUNG DES NADELFADENS FÜR EINE SCHIFFCHEN-STICKMASCHINE**
METHOD AND DEVICE FOR ENSURING LOOP FORMATION OF THE NEEDLE THREAD FOR A SHUTTLE EMBROIDERY MACHINE
PROCÉDÉ ET DISPOSITIF POUR GARANTIR LA FORMATION D'UNE BOUCLE DU FIL D'AIGUILLE POUR UNE MACHINE À BRODER À NAVETTE

(30) Priorität: 07.03.2019 CH 2762019
(43) Veröffentlichungstag der Anmeldung: 12.01.2022
(73) Patentinhaber: Lässer AG, 9444 Diepoldsau (CH)
(72) Erfinder: TÜRTSCHER, Jürgen, 9444 Diepoldsau (CH)
(74) Vertreter: Gachnang, Hans Rudolf
(86) Internationale Anmeldenummer: PCT/EP2019/067907
(87) Internationale Veröffentlichungsnummer: WO 2020/177882

(56) Entgegenhaltungen:
- EP-A2- 0 040 333
- WO-A1-87/03628
- DE-A1- 102008 035 434

## Beschreibung

Gegenstand der Erfindung ist ein Verfahren zur Sicherstellung der Schlaufenbildung des Nadelfadens auf einer Schiffchen-Grossstickmaschine gemäss Oberbegriff des Patentanspruchs 1 sowie eine Vorrichtung zur Sicherstellung der Schlaufenbildung des Nadelfadens für eine Schiffchen-Stickmaschine gemäss Oberbegriff des Patentanspruchs 5.

Bei der Herstellung von Stickereien auf einem Stickboden mit darauf applizierten und teilweise sehr elastischen Stoffen oder Stickereien, bei denen große Bereiche durch Bohrlöcher, also ausgestochene bzw. ausgeschnittene Bereiche des Stickbodens, umstickt werden, besteht das Problem, dass einerseits die Applikationen nicht in genügendem Maße gespannt gehalten werden können, damit sie satt auf dem Stickboden aufliegen und andererseits kann der Stickboden nach dem Bohren großflächiger Ausnehmungen nicht beliebig nachgespannt werden, da sich durch die fehlenden Schuss- und Kettfäden im Bereich der Ausnehmungen um die Ausnehmungen ein Lösen des gespannten Stickbodens ergibt. Durch die fehlende Spannung der Applikationen bzw. des Stickbodens bei großen Ausnehmungen besteht die latente Gefahr, dass die Applikation und allenfalls auch der Stickboden in axialer Richtung der Nadel beim Zurückziehen der Nadel zur Schlaufenbildung sich von der Stichlochplatte abhebt und folglich die Bildung einer genügend großen Schlaufe für den Durchtritt des Schiffchens nicht gewährleistet ist. Fehlstiche kommen daher häufig vor. Diese Stickfehler durch fallengelassene Stiche führen zu Ausschuss. Der Hauptgrund dieser fallengelassenen Stiche liegt also darin, dass der Nadelfaden beim Zurückführen der Nadel für die Schlaufenbildung nicht genügend durch den Stickboden positioniert wird, sondern der sich im Stickboden befindliche Faden den Stickboden von der Stichlochplatte abhebt und sich damit zwischen dem Nadelöhr und dem Stickloch nur eine zu kleine oder gar keine Schlaufe bilden kann und folglich der Nadelfaden nicht mit dem Schiffchenfaden verknotet werden kann.

Ein Verfahren entsprechend des Oberbegriffs des Anspruchs 1 und eine Vorrichtung entsprechend des Oberbegriffs des Anspruchs 5 sind aus der DE 10 2008 035 434 A1 bekannt. Die EP 0040333 A2 und die WO 8703628 A1 offenbaren federnd gelagerte Niederhalter.

Eine Aufgabe der vorliegenden Erfindung ist die Schaffung eines Verfahrens sowie einer Vorrichtung, mit welchem bzw. welcher zwischen den Stoffdrückertatzen das Abheben des Stickbodens mit der zurückfahrenden Nadel verhindert werden kann und in der Folge die Strecke, d.h. der Abstand vom Nadelöhr zum Stickboden sicher verkürzt und der Aufbau einer Fadenschlaufe sichergestellt werden kann.

Gelöst werden diese Aufgaben durch ein Verfahren gemäss den Merkmalen des Anspruchs 1 und eine Vorrichtung gemäss den Merkmalen des Anspruchs 5.

Mit dem Verfahren wird beim Einstechen der Nadel in die Applikation und in den Stickboden ein gefedert gelagerter Niederhalter bis zur Kontaktnahme des Niederhalters mit dem Stickboden und/oder der Applikation auf dem Stickboden an den Stickboden und die Stichlochplatte herangeführt. Beim weiteren Fortgang des Einstechvorgangs der Nadel bei gleichzeitigem Stillstand des Niederhalters durch dessen Anlage auf der Applikation und dem Stickboden wird die Anpresskraft des Niederhalters erhöht und bleibt weiterhin auch nach der Hubumkehr der Nadel am ersten Umkehrpunkt und während des Teilrückzugs der Nadel zur Bildung der Schlaufe des Nadelfadens zwischen dem Nadelöhr und dem Stickboden bestehen. Damit wird der Stickboden auf der Stichlochplatte durch den Niederhalter mindestens bis zum Einfahren des Schiffchens in die gebildete Schlaufe angedrückt gehalten.

Durch das örtliche Anpressen der Applikation auf den Stickboden oder des Stickbodens bei großen Ausnehmungen unmittelbar bei der Nadel an die Stichlochplatte, nachdem die Nadel bereits die Applikation und den Stickboden durchstochen hat, jedoch bevor die Hubumkehr der Nadel einsetzt, ermöglicht der Niederhalter, dass sich beim Zurückfahren der Nadel der Stickboden und/oder die Applikation nicht von der Stichlochplatte abhebt und dadurch keine Verkürzung des Abstands zwischen dem Nadelöhr und dem Stickboden eintreten kann. Durch das Festhalten und Andrücken des Stickbodens entsteht beim Zurückziehen der Nadel zwischen deren Öhr und dem Stickboden die für die Passage des Schiffchens notwendige Schlaufenbildung. Das unmittelbare Hindurchfahren des Schiffchens nach der Schlaufenbildung durch die gebildete Schlaufe und das folgende Lösen der Anpresskraft des Niederhalters auf die Applikation und den Stickboden ermöglicht es, dass unmittelbar nachdem die Nadelspitze den Stickboden verlassen hat, der Stichboden für die nächste Stichbildung ungehindert quer zur Achse der Nadel über der Stichlochplatte reibungslos verschiebbar ist. Durch das Abheben des Niederhalters von der Oberfläche des Stickbodens oder einer darauf applizierten Applikation oder einer Anhäufung von insbesondere Plattstichen kann der Stickboden ungehindert relativ zur Nadel und zu dem darüber beabstandet zum Stickboden befindlichen Niederhalter verschoben werden. Es kann weiter verhindert werden, dass der Niederhalter beim Umsticken von großen Bohrlöchern (Ausnehmungen) an der Ausnehmung einhakt oder diese untergreift.

Ein als Feder ausgeführter Niederhalter benötigt keinen separaten Antrieb. Er wird direkt oder indirekt durch den Nadelstössel, an dem der Niederhalter befestigt sein kann, zwangsweise mitgeführt und übt den notwendigen Anpressdruck auf die Oberfläche des Stickbodens zwangsweise durch die nach dem Kontaktieren des Stickbodens durch den weiter fahrenden Nadelstössel aus. Die Aufhebung der Anpresskraft auf den Stickboden endet erst nach der zwangsweise gebildeten Schlaufe durch das Zurückziehen der Nadel ohne jegliche notwendige Steuerungsmittel.

Der Niederhalter umfasst eine für die notwendige Anpresskraft geeignet ausgebildete Feder, die auf die Stichlochplatte andrückbar ist. Es sind keine weiteren beweglichen mechanischen Teile notwendig. Der Niederhalter kann am Nadelstössel angebracht oder von diesem indirekt angetrieben werden. Bei Nichtbedarf kann der Niederhalter leicht wieder entfernt werden. Alternativ kann der Niederhalter selbstverständlich auch von einem eigens dafür vorgesehenen vom Nadelantrieb unabhängigen Antriebsorgan betätigt werden.

In einer ersten Ausgestaltung der Erfindung umfasst der Niederhalter ein U-förmig gebogenes Federprofil, dessen erstes Schenkelende am Nadelstössel befestigt ist und dessen Ende des zweiten Schenkels eine Bohrung oder Ausnehmung umfasst, durch die die Nadel hindurchführbar ist. Durch das Heranführen des freien zweiten Schenkels der Feder an die Stichlochplatte wird der Winkel zwischen den beiden Federschenkeln verkleinert und die Anpresskraft auf den Stickboden und die Applikation erhöht.

In einer weiteren Ausgestaltung weist der Niederhalter eine V-Gestalt auf und umfasst zwei miteinander, z.B. durch Nieten verbundene Federblechabschnitte.

In der zweiten Ausgestaltung des Niederhalters kann dieser auch rautenförmig, d.h. aus zwei symmetrisch angeordneten V-förmigen Federabschnitten aufgebaut sein.

In einer dritten vorteilhaften Ausgestaltung des V-förmig ausgebildeten Niederhalters ist einer der beiden Schenkel als Parallelogramm ausgestaltet, um die Führung des zweiten Schenkels zu optimieren.

In der vierten Ausgestaltung der Erfindung sind am Nadelstössel zwei relativ zu diesem verschiebbare Führungsstangen angeordnet, deren Enden nadelseitig durch eine Andrückplatte miteinander verbunden sind. Die hinteren Enden der Stangen sind in mindestens einem Träger axial verschiebbar gelagert. Zwischen der Andrückplatte und der mindestens einen Führungsplatte, die am Nadelstössel befestigt ist, sind Federn auf den Führungsstangen angeordnet, welche bei Anliegen der Andrückplatte auf dem Stickboden und der Stichlochplatte letztere federelastisch an die Stichlochplatte andrücken.

In der fünften Ausgestaltung des Niederhalters umfasst dieser einen einzigen profilierten offenen oder geschlossenen Federstahlring, der mit dem Nadelstössel verbunden ist und gegenüberliegend eine Ausnehmung für die Nadel umfasst.

Anhand illustrierter Ausführungsbeispiele wird die Erfindung näher beschrieben. Es zeigen:
- Figur 1a: eine ausschnittsweise Ansicht des vorderen Endes eines Nadelstössels mit eingesetzter Nadel, eines Bohrers und eines Niederhalters an einer Stickmaschine in Ruhestellung,
- Figur 1b: die Anordnung gemäss Figur 1a mit Nadel in den Stickboden und in die Stichlochplatte teilweise vorgefahren kurz vor dem ersten Umkehrpunkt der Nadel,
- Figur 1c: eine ausschnittsweise Ansicht eines Nadelstössels mit eingesetzter Nadel, eines Bohrers und eines Niederhalters an einer Stickmaschine mit vollständig in den Stickboden eingefahrenen Nadel am zweiten Umkehrpunkt,
- Figur 2a: die gleiche Anordnung wie in Figur 1a, jedoch in einer weiteren rautenförmigen Ausgestaltung des Niederhalters in eingespanntem Zustand,
- Figur 2b: eine perspektivische Darstellung des Niederhalters in Figur 2a,
- Figur 3a: eine Detailansicht eines Niederhalters mit einem Parallelogrammarm und einem einfachen Federarm,
- Figur 3b: eine perspektivische Darstellung des Niederhalters in Figur 3a,
- Figur 4a: eine weitere Ausführungsform des Niederhalters mit einer parallel geführten Andrückerplatte,
- Figur 4b: eine perspektivische Darstellung des Niederhalters in Figur 4a,
- Figur 5a: eine weitere Ausführungsform des Niederhalters umfassend ein als Ring gebogenes Federprofil,
- Figur 5b: eine perspektivische Darstellung des Niederhalters in Figur 5a,
- Figur 6: ein Weg-/Zeitdiagramm der Nadelbewegung und
- Figur 7: einen Schnitt durch die Stichlochplatte, den Stickboden, die Nadel und ein Schiffchen.

In den Figuren entspricht die Anordnung der einzelnen Elemente der Vorrichtung wie sie bei Gross-Stickmaschinen üblich ist.

Die Stoffdrückeranordnung 1 für eine Stickmaschine umfasst eine Nadel 3, die am Ende eines antreibbaren Nadelstössels 5 befestigt ist. In den Figuren ist unterhalb der Nadel 3 ein Bohrer 7 in einen Bohrerhalter 9, der zum Erzeugen von Ausnehmungen bestimmt ist, eingespannt. Weiter ist in den Figuren eine Stofftatze 11 dargestellt. Die Stofftatzen 11 sind jeweils zwischen zwei benachbarten Nadeln 3 und, falls vorhanden, zwischen den Nadeln und Bohrern 7 angeordnet. Die Stofftatzen 11 bzw. deren vordere Enden sind gegenüber den auf einer Geraden angeordneten Achsen der benachbarten Nadeln 3 versetzt. Die Stofftatzen 11 liegen folglich sowohl in vertikaler als auch in horizontaler Richtung beabstandet zu den Achsen der Nadeln 3.

Mit Referenzzeichen 17 ist die Stichlochplatte unter einem darauf angeordneten Stickboden 15 mit einer darauf liegenden Applikation bezeichnet (Applikation nicht sichtbar dargestellt).

Die Nadel 3 in Figur 1a befindet sich im hinteren Umkehrpunkt, das heisst in der hintersten Stellung und mit grösstem Abstand der Spitze 3' der Nadel 3 von der Stichlochplatte 17.

Am vorderen Ende des Nadelstössels 5 ist im ersten Ausführungsbeispiel ein U-förmiger Niederhalter 19 befestigt. Dieser umfasst ein Federstahlprofil, z.B. einen Federstahlstreifen, dessen eines Ende mit dem Nadelstössel 5 verbunden ist und dessen anderes Ende für den Durchtritt der Nadel 3 gelocht ist. Die Befestigung an dem Nadelstössel 5 ist spielfrei und kann mit Hilfe einer Klemmschraube oder dergleichen erfolgen. Der Niederhalter 19 gemäss dem ersten Ausführungsbeispiel (Figuren 1a bis 1c) umfasst also eine gebogene Blattfeder mit an deren freiem Ende 21 eine Ausnehmung ausgebildet ist, durch welche die Nadel 3 hindurchgeführt wird. Das freie Ende 21 umschliesst die Nadel 3 mit Spiel.

In Figur 1b ist die Nadel 3 um einen Betrag von a nach vorne geführt und durchdringt nun eine Applikation, den Stickboden 15 und die Stichlochplatte 17. Mit der Nadel 3 sind auch die Tatzen 11 nach vorne gefahren worden und die Sohle von deren Fuss 23 liegt in einem Abstand d zur Oberfläche der Stichlochplatte. Das vordere Ende 21 des Niederhalters 19 berührt die Oberfläche des Stickbodens 13 oder eine darauf liegende Applikation, ohne dass der Niederhalter 19 wesentlich verformt wird. Die Nadelspitze 3' und das Nadelöhr 3" liegen nun vollständig hinter der Stichlochplatte 17. Die Nadelbewegung ist noch nicht beendet.

Nach der Umkehr der Nadelbewegung zu Beginn des nach links gerichteten ersten Hubs "F" wird der Stickboden 15 vom Niederhalter 19 an die Oberfläche der Stichlochplatte 17 weiterhin angedrückt gehalten. Dadurch wird der durch den Stickboden 15 hindurch geführte Nadelfaden 35 daran gehindert in der Folge synchron mit der Nadel 3 nach rechts zurückzufahren. Es bildet sich dadurch zwischen dem Öhr 3" der Nadel 3 und der Hinterseite der Stichlochplatte 17 durch die Verkürzung des Abstandes zwischen dem Öhr 3" und dem Stickboden 15 eine Fadenschlaufe 37 (Figur 7). Nun kann die Spitze eines Schiffchens 39 mit dem Schiffchenfaden 41 in die Schlaufe 37 einfahren und diese durchqueren. Sobald die Spitze des Schiffchens 39 in die Schlaufe 37 eingedrungen ist, wird die Schlaufe 37 des Nadelfadens 35 durch die zweite Hubbewegung "H" der Nadel 3 weiter geöffnet und dadurch der Durchgang des Schiffchens 39 ermöglicht.

In Figur 1c ist die Nadel 3 um den Betrag a plus x weiter vorgefahren und der Niederhalter 19 bzw. dessen beide Enden haben sich einander genähert und, da der Niederhalter 19 aus einem Federstahl besteht, drückt dessen freies Ende 21 nun den Stickboden 15 auf die Oberfläche der Stichlochplatte 17 und hält diesen fest. Die unabhängig von der Nadel 3 angetriebene Tatze 11 verharrt dauernd in einem Abstand d zur Oberfläche der Stichlochplatte 17.

Nach dem zweiten Umkehrpunkt, wenn das Nadelöhr 3" und die Nadelspitze 3' den Stickboden 15 verlassen, folgt das vordere Ende 21 des Niederhalters 19 zurück in Grundstellung. Der Niederhalter 19 hebt sich also vom Stickboden 15 ab, so dass dieser zur Verschiebung für den nächsten Stich auf der Stichlochplatte 17 im Wesentlichen reibungsfrei verschiebbar ist. Auch die Tatze 11 wird abgehoben, um auch mit dieser die Verschiebung des Stickbodens 15 nicht zu behindern.

Durch das temporäre Andrücken des Stickbodens 15 im Bereich um die Nadel 3 herum kann sichergestellt werden, dass eine Fadenschlaufe 37 von einer Grösse gebildet wird, welche sicher vom Schiffchen 39 erfasst bzw. durchdrungen werden kann.

Die Befestigung des Niederhalters 19 direkt an dem Nadelstössel 5 gewährleistet, dass der Beginn des Andrückens des Stickbodens 15 gegen die Stichlochplatte 17 immer exakt zum richtigen Zeitpunkt erfolgt und auch deren späteres Abheben.

In der zweiten Ausgestaltung des Niederhalters 19 gemäss Figuren 2a und 2b umfasst dieser vier Blattfederelemente, die eine Raute bilden und an deren breitester Stelle durch Nieten 25 oder andere Mittel miteinander verbunden sind. Die Blattfederelemente vor und diejenigen hinter den Verbindungsstellen können je aus miteinander verbundenen Schenkeln bestehen. Die jeweils V-förmig verlaufenden Bereiche im Bereich der Vernietungen sind zur Nadelachse spiegelsymmetrisch ausgebildet und gewährleisten, dass die Ausnehmung für die Nadel 3 im Bereich der Spitze der V-förmig verlaufenden Teile in jeder Position, also gespannt und ungespannt, stets in der Achse der Nadel 3 verharren. Eine Verschiebung parallel zum Stickboden 15 während des Andrückens und des Entspannens erfolgt daher nicht.

In einer dritten Ausgestaltung des Niederhalters 19 gemäss Figuren 3a und 3b, in welcher wiederum wie in den Figuren 1a bis 1c der Niederhalter 19 nur einseitig zur Nadelachse angeordnet ist, wird eine vertikale, d.h. parallel zur Stichlockplatte verlaufende Verschiebung des vorderen Endes 21 des Niederhalters 19 beim Andrücken dadurch verkleinert, dass die hinteren Schenkel 19' als Parallelogramm ausgebildet sind und zwei an deren Enden verbundene hintere Schenkel 19' umfasst, welche an deren Enden mit Abstandhalter 20 miteinander verbunden sind.

In der vierten Ausgestaltung des Niederhalters 19 gemäss Figur 4a und 4b umfasst dieser zwei achsparallel zur Nadel 3 verlaufende Führungsstangen 33, die in einem Träger 31 mit dem Nadelstössel 5 verschiebbar geführt sind, und auf denen je eine Schraubenfeder 27 aufgesetzt ist, welche eine Andrückplatte 29 parallel zur Nadelachse geführt halten. Die Andrückplatte 29 ist wie in den übrigen Ausführungsformen mit einer zentralen Ausnehmung versehen, welche von der Nadel 3 durchdrungen wird.

Die beiden beabstandet parallel verlaufenden Führungsstangen 33 sind am Träger 31 axial verschiebbar geführt. Dazu sind im Träger 31 entsprechende Bohrungen vorgesehen. In einer bevorzugten Ausführung umfasst der Träger 31 zwei beabstandet angeordnete Platten, so dass eine verhältnismässig lange Führungsstrecke für die Führungsstangen 33 erreicht werden kann. Der Träger 31 ist vorzugsweise abnehmbar mit dem Nadelstössel 5 verbunden. Auf den Führungsstangen 33 werden die beiden Schraubenfedern 27 zwischen der Andrückplatte 29 und dem Träger 31 leicht gespannt gehalten.

Beim Sticken gelangt die Andrückplatte 29 wie bei den erstgenannten Beispielen in Anlage mit dem Stickgrund und einer allenfalls darauf liegenden Applikation und presst diesen gegen die Oberfläche der Stichlochplatte 17. Die Andrückplatte 29 ist folglich durch die exakte Führung in Träger 31 exakt geführt und wird beim Aufpressen auf den Stickboden exakt parallel zur Stichlochplatte 17 gehalten.

In einer fünften Ausgestaltung der Stoffdrückeranordnung (Figuren 5a und 5b) umfasst der Stoffdrücker (19) ein ringförmig ausgebildetes Blattfederprofil, welches wie die Ausführung in Figur 2 mit dem Nadelstössel 5 verbunden ist und eine Ausnehmung für die Nadel 3 umfasst. In hinterster Stellung des Nadelstössels erscheint der Stoffdrücker 19 kreisrund oder schon leicht oval vorgebogen, in vorderster Stellung der Nadel ist das Oval soweit zusammengedrückt, dass eine Anpresskraft auf den Stickboden 15, der auf der Stichlochplatte 17 liegt, erzeugt wird.

In einer symbolischen Darstellung (Hub-/Zeitdiagramm) ist ersichtlich, dass zur Bildung einer Fadenschlaufe 37 im Zeitpunkt (E) der Niederhalter 19 den Stickboden 15 erreicht und dann bis zur Hubumkehr (F) die Anpresskraft erhöht wird und bei Rückzug der Nadel im Bereich der gekreuzten Schraffierung bis (G) eine sichere Schlaufenbildung stattfinden kann. Die Anpressung des Stickbodens 15 wird aufrechterhalten, bis die Nadel nach dem zweiten Hub nach (J) den Stickboden verlassen hat.

In der Figur 7 wird veranschaulicht, wie das Schiffchen 39 bzw. dessen Spitze die Fadenschlaufe 37 erfasst.

Alternativ zur Befestigung des Niederhalters 19 am Nadelstössel 5 kann der Niederhalter 19 auch durch einen separaten Stössel oder Antrieb auf den Stickgrund aufgepresst werden (keine Abbildung).

## Patentansprüche

1. Verfahren auf einer Schiffchen-Stickmaschine, ausgerüstet mit einer Stichlochplatte (17) und mit neben einer Nadel (3) angeordneten Stoffdrückertatzen (11), zur
Sicherstellung der Schlaufenbildung beim Sticken von elastischen Stickböden (15), Stickböden (15) mit Applikationen oder Stickböden (15) mit durch Bohrer erzeugten zu umstickenden Ausnehmungen im Stickboden (15),
**gekennzeichnet durch** folgende Schritte:
- Einstechen der Nadel (3) in den Stickboden (15) und Heranführen eines zwischen den Stoffdrückertatzen (11) und die Nadel umgebend angeordneten, federelastisch ausgebildeten, verschiebbaren Niederhalters (19) bis zur Kontaktaufnahme des Niederhalters (19), mit dem Stickboden (15) oder der Applikation auf dem Stickboden (15),
- Fortsetzen des Einstechvorgangs der Nadel (3) bei gleichzeitigem Stillstand des Niederhalters (19) auf der Applikation oder dem Stickboden (15) und Vergrösserung der Anpresskraft auf den Stickboden (15) durch aufgebaute Federspannung,
- Hubumkehr der Nadel (3) in einem vorderen Umkehrpunkt und Teilrückzug der Nadel (3) zur Bildung einer Schlaufe des Nadelfadens zwischen dem Nadelöhr (3") und dem Stickboden (15), der vom federbelasteten Niederhalter (19) an der Stichlochplatte (17) angedrückt wird, und
- Einfahren des Schiffchens (39) in die Fadenschlaufe,
- Weiteres Zurückziehen der Nadel (3) aus dem Stickboden (15) und Abheben des Niederhalters (19) von der Oberfläche des Stickbodens (15) wobei
- das Verfahren dazu ausgelegt ist, zwischen den Stoffdrückertatzen (11) das Abheben des Stickbodens mit der zurückfahrenden Nadel zu verhindern.

2. Verfahren nach Anspruch 1, **dadurch gekennzeichnet, dass** der Niederhalter (19) direkt oder indirekt von dem Nadelstössel (5) oder von einem unabhängig vom Nadelstössel angetriebenem Vorschubelement an den Stickboden (15) herangeführt und temporär an den Stickboden (15) angedrückt wird.

3. Verfahren nach Anspruch 2, **dadurch gekennzeichnet, dass** das Andrücken des Niederhalters (19) nach dem Erfassen der Fadenschlaufe (37) durch das Schiffchen von dem Nadelstössel (5) oder einem Vorschubelement vom Stickboden (15) aufgehoben wird.

4. Verfahren nach Anspruch 3, **dadurch gekennzeichnet, dass** die Aufhebung der Andrückkraft des Niederhalters (19) durch Zurückziehen und Abheben des Niederhalters erfolgt.

5. Vorrichtung für eine Schiffchen-Stickmaschine zur Sicherstellung der Schlaufenbildung beim Sticken von elastischen Stickböden (15), Stickböden (15) mit Applikationen oder Stickböden (15) mit durch Bohrer erzeugten zu umstickenden flächenmässig grossen Ausnehmungen im Stickboden (15), wobei die Stickmaschine nadelseitig eine Stichlochplatte (17), eine antreibbare in dem Nadelstössel (5) der Stickmaschine gehaltene Nadel (3) und neben der Nadel (3) angeordnete Stoffdrückertatzen (11) und eine Schiffchenbahn umfasst,
**dadurch gekennzeichnet, dass**
die Vorrichtung als ein zwischen den Stoffdrückertatzen (11) und die Nadel (3) umgebend anordenbarer, federelastisch ausgebildeter, verschiebbarer Niederhalter (19) ausgebildet ist, und der Niederhalter ferner dazu ausgelegt ist, dass der zwischen den Stoffdrückertatzen (11) und die Nadel (3) umgebend angeordnete Niederhalter (19) beim Einstechen der Nadel (3) in den Stickboden (15) bis zur Kontaktaufnahme des Niederhalters (19) mit dem Stickboden (15) oder der Applikation auf dem Stickboden (15) herangeführt wird und der Niederhalter (19) gleichzeitig mit dem Fortsetzen des Einstechvorgangs der Nadel (3) auf der Applikation oder dem Stickboden (15) stillsteht und die Anpresskraft auf den Stickboden (15) durch aufgebaute Federspannung vergrößert wird und bei Hubumkehr der Nadel (3) in einem vorderen Umkehrpunkt und Teilrückzug der Nadel (3) zur Bildung einer Schlaufe des Nadelfadens zwischen dem Nadelöhr (3'') und dem Stickboden (15) der Stickboden vom federbelasteten Niederhalter (19) an der Stichlochplatte (17) angedrückt wird und nach dem Einfahren des Schiffchens (39) in die Fadenschlaufe beim weiteren Zurückziehen der Nadel (3) aus dem Stickboden (15) der Niederhalter (19) von der Oberfläche des Stickbodens abgehoben wird, sodass zwischen den Stoffdrückertatzen (11) das Abheben des Stickbodens mit der zurückfahrenden Nadel verhindert wird.

6. Vorrichtung nach Anspruch 5, **dadurch gekennzeichnet, dass** der Niederhalter (19) von dem Nadelstössel (5) tragbar und mit der Nadel (3) mitführbar ist.

7. Vorrichtung nach einem der Ansprüche 5 oder 6, **dadurch gekennzeichnet, dass** der Niederhalter (19) ein U- oder V-förmig ausgebildetes Federblech umfasst, dessen erstes Ende an dem Nadelstössel (5) befestigbar ist und dessen zweites Ende eine Ausnehmung aufweist, durch welche die Nadel (3) relativ dazu bewegbar ist.

8. Vorrichtung nach Anspruch 7, **dadurch gekennzeichnet, dass** die Schenkel (19') des Federblechs miteinander vernietet sind.

9. Vorrichtung nach Anspruch 8, **dadurch gekennzeichnet, dass** ein Schenkel des Federblechs zwei parallel verlaufende hintere Schenkel (19') aus Federblech umfasst, die durch Abstandhalter (20) beabstandet gehalten sind.

10. Vorrichtung nach einem der Ansprüche 5 oder 6, **dadurch gekennzeichnet, dass** der Niederhalter (19) zwei Führungsstangen (33) umfasst, welche in einem am Nadelstössel (5) der Stickmaschine befestigbaren Träger (31) verschiebbar geführt sind und dass die Enden der Führungsstangen (27) durch eine Andrückplatte (29) verbunden sind und dass die Andrückplatte (29) und Führungsstangen (33) gegen Federkraft relativ zum Träger (31) verschiebbar sind.

11. Vorrichtung nach Anspruch 10, **dadurch gekennzeichnet, dass** die Federkraft durch eine zwischen der Andrückplatte (29) und dem Träger (31) eingesetzte Feder (27) erzeugbar ist.

12. Vorrichtung nach Anspruch 11, **dadurch gekennzeichnet, dass** auf mindestens einer der Führungsstangen (33) eine Feder (27) angeordnet ist.

13. Vorrichtung nach Anspruch 5, **dadurch gekennzeichnet, dass** der Niederhalter (19) von einem vom Antrieb des Nadelstössels (5) unabhängigen Antrieb betätigbar ist.

## Claims

1. A method on a shuttle embroidery machine, equipped with a needle plate (17) and with presser feet (11) arranged next to a needle (3), for ensuring loop formation when embroidering elastic embroidery bases (15), embroidery bases (15) having ornaments or embroidery bases (15) having recesses created by drills, which are to be embroidered around in the embroidery base (15),
**characterized by** the following steps:
- inserting the needle (3) into the embroidery base (15) and introducing an elastically configured, displaceable holder (19) arranged between the presser feet (11) and surrounding the needle, until the holder (19) makes contact with the embroidery base (15) or the ornament on the embroidery base (15),
- continuing the insertion process of the needle (3) at the same time as the holder (19) is stopped on the ornament or the embroidery base (15) and increasing the contact force on the embroidery base (15) by built-up spring tension,
- reversing the stroke of the needle (3) at a front reversal point and partially withdrawing the needle (3) to form a loop of the needle thread between the eye (3") of the needle and the embroidery base (15), which is pressed by the spring-loaded holder (19) on the needle plate (17), and
- moving the shuttle (39) into the thread loop,
- further withdrawing the needle (3) from the embroidery base (15) and lifting the holder (19) off the surface of the embroidery base (15),
wherein
- the method is designed to prevent the embroidery base from lifting along with the retracting needle between the presser feet (11).

2. The method according to Claim 1, **characterized in that** the holder (19) is introduced directly or indirectly to the embroidery base (15) by the needle bar (5) or by a feed element driven independently of the needle bar and is temporarily pressed onto the embroidery base (15).

3. The method according to Claim 2, **characterized in that**, after the thread loop (37) has been captured by the shuttle, the pressing of the holder (19) onto the embroidery base (15) by the needle bar (5) or a feed element is ended.

4. The method according to Claim 3, **characterized in that** the ending of the pressing-on force of the holder (19) is carried out by withdrawing and lifting the holder.

5. A device for a shuttle embroidery machine for ensuring loop formation when embroidering elastic embroidery bases (15), embroidery bases (15) having ornaments or embroidery bases (15) having large-area recesses created by drills, which are to be embroidered around in the embroidery base (15), wherein the embroidery machine comprises on the needle side a needle plate (17), a drivable needle (3) which is held in the needle bar (5) of the embroidery machine and presser feet (11) arranged next to the needle (3) and a shuttle race,
**characterized in that**
the device is configured as an elastically configured, displaceable holder (19) which can be arranged between the presser feet (11) and surrounding the needle (3), and the holder is further designed such that the holder (19) arranged between the presser feet (11) and surrounding the needle (3), on insertion of the needle (3) into the embroidery base (15), is introduced until the holder (19) makes contact with the embroidery base (15) or the ornament on the embroidery base (15) and the holder (19) is stopped on the ornament or the embroidery base (15) at the same time as the insertion process of the needle (3) continues and the contact force on the embroidery base (15) is increased by built-up spring tension and on reversing the stroke of the needle (3) at a front reversal point and partially withdrawing the needle (3) to form a loop of the needle thread between the eye (3") of the needle and the embroidery base (15), the embroidery base (15) is pressed by the spring-loaded holder (19) on the needle plate (17) and after the shuttle (3) moves into the thread loop during the further withdrawal of the needle (3) from the embroidery base (15), the holder (19) is lifted off the surface of the embroidery base so that the embroidery base is prevented from lifting along with the retracting needle between the presser feet (11).

6. The device according to Claim 5, **characterized in that** the holder (19) can be carried by the needle bar (5) and can be moved along with the needle (3).

7. The device according to any one of Claims 5 or 6, **characterized in that** the holder (19) comprises a spring plate configured in a U-shape or a V-shape, the first end of which can be fastened to the needle bar (5) and the second end of which has a recess through which the needle (3) can be moved relative thereto.

8. The device according to Claim 7, **characterized in that** the legs (19') of the spring plate are riveted together.

9. The device according to Claim 8, **characterized in that** one leg of the spring plate comprises two parallel rear legs (19') made of spring plate, which are kept spaced apart by spacers (20).

10. The device according to any one of Claims 5 or 6, **characterized in that** the holder (19) comprises two guide rods (33) which are displaceably guided in a support (31) which can be fastened to the needle bar (5) of the embroidery machine and **in that** the ends of the guide rods (27) are connected by a pressure plate (29) and **in that** the pressure plate (29) and guide rods (33) can be displaced against spring force relative to the support (31).

11. The device according to Claim 10, **characterized in that** the spring force can be produced by a spring (27) inserted between the pressure plate (29) and the support (31).

12. The device according to Claim 11, **characterized in that** a spring (27) is arranged on at least one of the guide rods (33).

13. The device according to Claim 5, **characterized in that** the holder (19) can be actuated by a drive independent of the drive of the needle bar (5).

## Revendications

1. Procédé sur une machine à broder à navette, équipée d'une plaque perforée de piquage (17) et de pattes de pressage d'étoffe (11) disposées à côté d'une aiguille (3), pour assurer la formation de boucles lors du brodage de fonds à broder (15) élastiques, de fonds à broder (15) avec des éléments appliqués ou de fonds à broder (15) avec des évidements à broder réalisés par des forets dans le fond à broder (15),
**caractérisé par** les étapes suivantes :
- piquage de l'aiguille (3) dans le fond à broder (15) et amenée d'un organe de pression (19) déplaçable, formé de manière élastique et disposé entre les pattes de pressage d'étoffe (11) et autour de l'aiguille, jusqu'au contact de l'organe de pression (19) avec le fond à broder (15) ou l'élément appliqué sur le fond à broder (15),
- poursuite du processus de piquage de l'aiguille (3) avec arrêt simultané de l'organe de pression (19) sur l'élément appliqué ou sur le fond à broder (15) et augmentation de la force de pression sur le fond à broder (15) par création d'une tension de ressort,
- retour de l'aiguille (3) à un point de retournement avant et retrait partiel de l'aiguille (3) pour la formation d'une boucle de fil d'aiguille entre le chas de l'aiguille (3") et le fond à broder (15), lequel est pressé contre la plaque perforée de piquage (17) par l'organe de pression (19) sollicitée par ressort, et
- passage de la navette (39) par la boucle de fil,
- poursuite du retrait de l'aiguille (3) du fond à broder (15) et levée de l'organe de pression (19) de la surface du fond à broder (15),
- le procédé étant conçu pour empêcher le soulèvement du fond à broder avec l'aiguille qui se retire, entre les pattes de pressage d'étoffe (11).

2. Procédé selon la revendication 1, **caractérisé en ce que** l'organe de pression (19) est amené directement ou indirectement sur le fond à broder (15) par le poussoir d'aiguille (5) ou par un élément d'avance entraîné indépendamment du poussoir d'aiguille, et est pressé temporairement sur le fond à broder (15).

3. Procédé selon la revendication 2, **caractérisé en ce que** le pressage de l'organe de pression (19) sur le fond à broder (15) par le poussoir d'aiguille (5) ou un élément d'avance est annulé, après la prise de la boucle de fil (37) par la navette.

4. Procédé selon la revendication 3, **caractérisé en ce que** l'annulation de la force de pression de l'organe de pression (19) est effectuée par retrait et levage de l'organe de pression.

5. Dispositif sur une machine à broder à navette pour assurer la formation de boucles lors du brodage de fonds à broder (15) élastiques, de fonds à broder (15) avec des éléments appliqués ou de fonds à broder (15) avec des évidements à broder de grande superficie réalisés par des forets dans le fond à broder (15), la machine à broder comprenant, du côté de l'aiguille, une plaque perforée de piquage (17), une aiguille (3) pouvant être entraînée et maintenue dans le poussoir d'aiguille (5) de la machine à broder, et des pattes de pressage d'étoffe (11) disposées à côté de l'aiguille (3), et une coursière de navette,
**caractérisé en ce que**
le dispositif est conçu comme un organe de pression (19) déplaçable, formé de manière élastique, disposable entre les pattes de pressage d'étoffe (11) et autour de l'aiguille (3), et **en ce que** l'organe de pression est en outre conçu de telle sorte que l'organe de pression (19) disposé entre les pattes de pressage d'étoffe (11) et autour de l'aiguille (3) est amené jusqu'au contact de l'organe de pression (19) avec le fond à broder (15) ou l'élément appliqué sur le fond à broder (15) lors du piquage de l'aiguille (3) dans le fond à broder (15) et **en ce que** l'organe de pression (19) est à l'arrêt, simultanément à la poursuite du processus de piquage de l'aiguille (3) sur l'élément appliqué ou sur le fond à broder (15), et **en ce que** la force de pression sur le fond à broder (15) est augmentée par la création d'une tension de ressort, et, lors du retour de l'aiguille (3) à un point de retournement avant et du retrait partiel de l'aiguille (3) pour la formation d'une boucle de fil d'aiguille entre le chas de l'aiguille (3") et le fond à broder (15), le fond à broder est pressé par l'organe de pression (19) sollicité par ressort contre la plaque perforée de piquage (17) et, après le passage de la navette (39) par la boucle de fil lors de la poursuite du retrait de l'aiguille (3) du fond à broder (15), l'organe de pression (19) est levé de la surface du fond à broder, de telle sorte que le soulèvement du fond à broder avec l'aiguille se retirant est empêché, entre les pattes de pressage d'étoffe (11).

6. Dispositif selon la revendication 5, **caractérisé en ce que** l'organe de pression (19) peut être porté par le poussoir d'aiguille (5) et entraîné par l'aiguille (3).

7. Dispositif selon l'une quelconque des revendications 5 ou 6, **caractérisé en ce que** l'organe de pression (19) comprend une tôle à ressort formée en U ou en V, dont la première extrémité peut être fixée au poussoir d'aiguille (5) et dont la deuxième extrémité présente un évidement, par lequel l'aiguille (3) peut se déplacer de façon relative à celui-ci.

8. Dispositif selon la revendication 7, **caractérisé en ce que** les branches (19') de la tôle à ressort sont rivetées entre elles.

9. Dispositif selon la revendication 8, **caractérisé en ce qu'**une branche de la tôle à ressort comprend deux branches (19') arrière en tôle à ressort, s'étendant de façon parallèle, lesquelles sont maintenues à distance par des espaceurs (20).

10. Dispositif selon l'une quelconque des revendications 5 ou 6, **caractérisé en ce que** l'organe de pression (19) comprend deux tiges de guidage (33), lesquelles sont guidées de façon déplaçable dans un support (31) pouvant être fixé sur le poussoir d'aiguille (5) de la machine à broder, et **en ce que** les extrémités des tiges de guidage (27) sont reliées par une plaque de pression (29), et **en ce que** la plaque de pression (29) et les tiges de guidage (33) sont déplaçables relativement au support (31), contre une force de ressort.

11. Dispositif selon la revendication 10, **caractérisé en ce que** la force de ressort peut être générée par un ressort (27) inséré entre la plaque de pression (29) et le support (31).

12. Dispositif selon la revendication 11, **caractérisé en ce qu'**un ressort (27) est disposé sur au moins l'une des tiges de guidage (33).

13. Dispositif selon la revendication 5, **caractérisé en ce que** l'organe de pression (19) peut être actionné par un entraînement indépendant de l'entraînement du poussoir d'aiguille (5).
